# EUROPÄISCHE PATENTSCHRIFT

(11) **EP 3 540 170 B1**
(45) Veröffentlichungstag und Bekanntmachung des Hinweises auf die Patenterteilung: **05.05.2021**
(21) Anmeldenummer: 18161383.7
(22) Anmeldetag: 13.03.2018
(51) Int. Cl.: E06B 7/23, E06B 1/70, E06B 3/96, E06B 7/205

(54) **TÜR- ODER FENSTERRAHMENANORDNUNG UND VERFAHREN ZUR HERSTELLUNG**
DOOR OR WINDOW FRAME ASSEMBLY AND METHOD FOR MANUFACTURING
SYSTÈME DE CADRE DE PORTE OU DE FENÊTRE ET PROCÉDÉ DE FABRICATION

(43) Veröffentlichungstag der Anmeldung: 18.09.2019
(73) Patentinhaber: Gretsch-Unitas GmbH Baubeschläge, 71254 Ditzingen (DE)
(72) Erfinder: Maier, Marco, 71229 Leonberg (DE)
(74) Vertreter: DREISS Patentanwälte PartG mbB

(56) Entgegenhaltungen:
- DE-A1- 19 849 831
- DE-U1- 29 522 364
- US-A1- 2002 035 810
- US-B1- 9 428 954

## Beschreibung

Die Erfindung betrifft eine Tür- oder Fensterrahmenanordnung, mit einem Rahmen, der zwischen einem Bodenteil und einem seitlichen Rahmenteil einen Eckbereich aufweist, in welchem ein Falzdichtteil angeordnet ist, wobei das Rahmenteil sich zumindest abschnittsweise parallel zu einer Längserstreckung des Rahmenteils erstreckende Flächen aufweist, nämlich eine erste Innenfläche, welche einer Rahmenöffnung des Rahmens zugewandt ist, und eine zweite Innenfläche, welche zu der ersten Innenfläche winklig orientiert ist.

Eine solche Tür- oder Fensterrahmenanordnung ist aus der DE 10 2011 001 283 A1 und der US 9 428 954 B1 bekannt.

Der vorliegenden Erfindung liegt die Aufgabe zugrunde, eine einfach herstellbare Tür- oder Fensterrahmenanordnung sowie Verfahren anzugeben, welche die Herstellung einer Tür- oder Fensterrahmenanordnung vereinfachen.

Diese Aufgabe wird bei einer Tür- oder Fensterrahmenanordnung der eingangs genannten Art erfindungsgemäß dadurch gelöst, dass die zweite Innenfläche an eine Begrenzungsfläche angrenzt, die zu einer Bodenfläche des Bodenteils beabstandet ist, wobei die Begrenzungsfläche und die Bodenfläche einen Freiraum begrenzen, wobei in dem Freiraum oder zumindest in einem Teilbereich des Freiraums ein Teilabschnitt des Falzdichtteils angeordnet ist.

Bei der erfindungsgemäßen Anordnung erstreckt sich die zweite Innenfläche nicht bis hin zum Bodenteil, sondern nur bis hin zu einer zu der Bodenfläche des Bodenteils beabstandeten Begrenzungsfläche. Zwischen der Begrenzungsflächen und der Bodenfläche ist ein Freiraum vorgesehen, in welchem ein Teilabschnitt des Falzdichtteils angeordnet ist. Es ist möglich, dass das Falzdichtteil mit seinem Teilabschnitt den Freiraum komplett ausfüllt; es ist aber auch möglich, dass der Teilabschnitt des Falzdichtteils nur einen Teilbereich des Freiraums ausfüllt.

Die erfindungsgemäße Anordnung ermöglicht es, Falzdichtteile zu verwenden, welche nicht passend zu einer bestimmten Geometrie des Rahmenteils dimensioniert sein müssen. Vielmehr ist es möglich, identische Falzdichtteile für unterschiedliche Rahmengeometrien zu verwenden. Dies wird dadurch erreicht, dass die zweite Innenfläche "zurückspringt" und somit ein zusätzlicher Montageraum für das Falzdichtteil vorgehalten wird.

Die Begrenzungsfläche erstreckt sich vorzugsweise parallel zu der Bodenfläche und/oder senkrecht zu der zweiten Innenfläche. Dies ermöglicht es, die Montageposition des Falzdichtteils in einer zu der ersten Innenfläche parallelen Richtung variieren zu können und dennoch eine wirksame Abdichtung herstellen zu können. Diese Abdichtung ist dadurch gekennzeichnet, dass eine Oberseite des Falzdichtteils die zweite Innenfläche unterfängt und somit abschnittsweise mit der Begrenzungsfläche überlappt.

Eine besonders bevorzugte Ausführungsform der Erfindung sieht vor, dass das Rahmenteil aus einem massiven Material, insbesondere aus Holzmaterial, gebildet ist. Dies ermöglicht es, den Freiraum dadurch herzustellen, dass Material von dem Rahmenteil entfernt wird.

Es ist insbesondere bevorzugt, dass der Freiraum mittels einer Ausfräsung bereitgestellt ist. Diese Ausfräsung kann an einem vom Einbauort der Tür- oder Fensterrahmenanordnung entfernten Ort vorgenommen werden oder aber auch unmittelbar an dem Einbauort der Tür- oder

Fensteranordnung. Mit einer solchen Ausfräsung kann auf einfache Weise eine Zusatzfläche hergestellt werden, welche sich zwischen der Begrenzungsfläche und der Bodenfläche erstreckt und welche den Freiraum mit begrenzt. Das Falzdichtteil kann anschließend mit einem Teilbereich in diesem Freiraum oder in einem Teilabschnitt des Freiraums angeordnet werden.

Bei der ersten Innenfläche handelt sich vorzugsweise um eine Rahmenfalzfläche, welche einer Flügelfalzfläche einer Tür- oder eines Fensters der Anordnung zugewandt ist. Die erste Innenfläche ist vorzugsweise zu der zweiten Innenfläche senkrecht orientiert.

Bei der zweiten Innenfläche handelt es sich vorzugsweise um eine Anschlagfläche für eine Mitteldichtung einer Tür oder eines Fenster der Anordnung.

Insbesondere ist es bevorzugt, dass das Bodenteil Bestandteil einer bodenbündigen Schwellenanordnung ist, welche einen komfortablen Durchtritt durch den Tür- oder Fensterrahmen ermöglicht, wenn die Tür- oder das Fenster der Anordnung geöffnet ist.

Bevorzugt ist es ferner, wenn sich das Falzdichtteil ausschließlich in dem Eckbereich erstreckt. Das Falzdichtteil ist vorzugsweise aus einem elastischen Material hergestellt, und/oder es weist relativ zueinander elastisch verformbare Falzdichtabschnitte auf. Dies ermöglicht eine einfache Herstellung des Falzdichtteils, beispielsweise im Wege eines Spritzgussverfahrens.

Das Falzdichtteil ist vorzugsweise an der ersten Innenfläche befestigt, was insbesondere vorteilhaft ist, wenn das Falzdichtteil eine ebene, rückwärtige Anlagefläche aufweist.

Es ist bevorzugt, dass das Falzdichtteil eine Höhe aufweist, welche dem Abstand zwischen Begrenzungsfläche und Bodenfläche entspricht. Dies ermöglicht eine dichtende Anlage einer Oberseite des Falzdichtteils an der Begrenzungsfläche.

Ferner ist es bevorzugt, dass das Falzdichtteil eine Breite aufweist, welche dem Abstand zwischen der ersten Innenfläche und einer Flügelfalzfläche einer Tür oder eines Fensters der Anordnung entspricht. Auf diese Weise kann in einer Richtung quer zu der ersten Innenfläche und der Flügelfalzfläche auch in dem Eckbereich eine wirksame Abdichtung geschaffen werden.

Ferner ist es bevorzugt, dass das Falzdichtteil eine Tiefe aufweist, welche größer ist als ein Abstand zwischen der zweiten Innenfläche und einer sich parallel zu dem Längserstreckungsrahmenteils und zu der ersten Innenfläche benachbarten Rahmenaußenfläche. Auf diese Weise ist gewährleistet, dass die Oberseite des Falzdichtteils die zweite Innenfläche in vorstehend beschriebener Art und Weise unterfängt.

Wie vorstehend unter Bezugnahme auf die Herstellung des Freiraums bereits erörtert, ist es möglich, dass der Freiraum mittels einer sich zwischen der Begrenzungsfläche und der Bodenfläche erstreckenden Zusatzfläche begrenzt ist. In diesem Fall ist es möglich, dass das Falzdichtteil eine Tiefe aufweist, welche nicht nur größer ist als ein Abstand zwischen der zweiten Innenfläche und der genannten Rahmenaußenfläche, sondern dem Abstand zwischen der Zusatzfläche und der Rahmenaußenfläche entspricht.

Bei der Rahmenaußenfläche handelt es sich um eine Fläche, welche sich vorzugsweise parallel zu einer Ebene der Rahmenöffnung erstreckt und üblicherweise eine Sichtfläche des Rahmens bildet. Solche Sichtflächen werden auch als "Blendrahmenflächen" bezeichnet. Es versteht sich, dass ein erfindungsgemäßes Rahmenteil zwei Rahmenaußenflächen aufweist, nämlich eine vorstehend bereits genannte Rahmenaußenfläche und eine von dieser Rahmenaußenfläche abgewandte, weitere Rahmenaußenfläche. Bei Einbau der erfindungsgemäßen Tür- oder Fensterrahmenanordnung in die Außenhülle eines Gebäudes weist eine der beiden Rahmenaußenflächen zur Gebäudeaußenseite, während die andere Rahmenaußenfläche in Richtung der Gebäudeinnenseite weist.

Im Querschnitt des Rahmenteils gesehen sind die beiden vorstehend genannten Innenflächen zwischen den beiden vorstehend genannten Rahmenaußenflächen angeordnet.

Die eingangs genannte Aufgabe wird auch durch ein Verfahren zur Herstellung einer vorstehend beschriebenen Tür- oder Fensterrahmenanordnung gelöst, wobei ein Rahmenteil bereitgestellt wird, von welchem Material entfernt wird, sodass die Begrenzungsfläche und eine sich zwischen der Begrenzungsfläche und der Bodenfläche erstreckende Zusatzfläche entstehen, und wobei ein Teilabschnitt des Falzdichtteils zwischen der Begrenzungsfläche und der Bodenfläche angeordnet wird.

Die eingangs genannte Aufgabe wird ferner durch ein Verfahren zur Herstellung einer Mehrzahl von vorstehend beschriebenen Tür- oder Fensterrahmenanordnungen gelöst,
- wobei eine erste, vorstehend beschriebene Tür- oder Fensterrahmenanordnung bereitgestellt wird, bei welchem ein Abstand zwischen der zweiten Innenfläche und einer sich parallel zu der Längserstreckung des Rahmenteils und zu der ersten Innenfläche benachbarten Rahmenaußenfläche ein erstes Abstandsmaß beträgt,
- wobei eine zweite, vorstehend beschriebene Tür- oder Fensterrahmenanordnung bereitgestellt wird, bei welchem ein Abstand zwischen der zweiten Innenfläche und einer sich parallel zu der Längserstreckung des Rahmenteils und zu der ersten Innenfläche benachbarten Rahmenaußenfläche ein zweites Abstandsmaß beträgt, das von dem ersten Abstandsmaß verschieden ist,
- wobei in den jeweiligen Eckbereichen der ersten Tür- oder Fensterrahmenanordnung und der zweiten Tür- oder Fensterrahmenanordnung zueinander identische Falzdichtteile angeordnet werden.

Vorteile und Ausgestaltungen der erfindungsgemäßen Verfahren wurden bereits vorstehend unter Bezugnahme auf die erfindungsgemäße Anordnung erläutert. Daher wird auf die vorstehende Beschreibung Bezug genommen.

Weitere Merkmale und Vorteile der Erfindung sind Gegenstand der nachfolgenden Beschreibung und der zeichnerischen Darstellung eines bevorzugten Ausführungsbeispiels.

In der Zeichnung zeigt
- Fig. 1: eine perspektivische Ansicht eines Eckbereichs eines Rahmens einer Tür- oder Fensterrahmenanordnung;
- Fig. 2: eine perspektivische Ansicht des Eckbereichs nach Herstellung eines Freiraums;
- Fig. 3: eine Seitenansicht des Rahmens;
- Fig. 4: eine perspektivische Ansicht eines Falzdichtteils in vergrößerter Darstellung;
- Fig. 5: eine der Fig. 2 entsprechende Ansicht, wobei das Falzdichtteil gemäß Fig. 4 in dem Eckbereich des Rahmens angeordnet ist;
- Fig. 6: einen Horizontalschnitt durch die Tür- oder Fensterrahmenanordnung; und
- Fig. 7: einen Vertikalschnitt durch die Tür- oder Fensterrahmenanordnung.

Eine Tür- oder Fensterrahmenanordnung (nachfolgend "Anordnung") ist insgesamt mit dem Bezugszeichen 10 bezeichnet. Diese umfasst einen Rahmen 12 mit einem seitlichen Rahmenteil 14 und mit einem Bodenteil 16. Der Rahmen 12 weist einen Eckbereich 18 auf, in welchem ein Falzdichtteil 20 angeordnet ist.

Der Rahmen 12 weist zusätzlich zu zwei zueinander parallelen seitlichen Rahmenteilen 14 einen sich zwischen den oberen Enden der Rahmenteile 14 erstreckenden Querholm 22 auf, vergleiche Figuren 3 und 7.

Das seitliche Rahmenteil 14 weist eine Längserstreckung 24 auf, die üblicherweise in vertikaler Richtung verläuft.

In der Zeichnung kennzeichnet ein Koordinatensystem mit einer y-Achse eine vertikale Hochachse. Diese spannt gemeinsam mit einer horizontalen z-Achse eine Ebene auf, welche der Ebene einer Rahmenöffnung 34 entspricht. Eine x-Achse verläuft ebenfalls in horizontaler Richtung und senkrecht zu der Ebene der Rahmenöffung 34.

Das Rahmenteil 14 weist mehrere Flächen auf, die parallel zu der Längserstreckung 24 orientiert sind:
- eine erste Rahmenaußenfläche 26, die beispielsweise einer Gebäudeinnenseite zugewandt ist,
- eine der ersten Rahmenaußenfläche 26 abgewandte zweite Rahmenaußenfläche 28 vorgesehen, welche beispielsweise einer Gebäudeaußenseite zugewandt ist (Die beiden Rahmenaußenfläche 26 und 28 sind vorzugsweise zueinander parallel orientiert.)
- zwei Innenflächen auf, nämlich eine erste Innenfläche 30, welche senkrecht zu der ersten Rahmenaußenfläche 26 orientiert ist, und eine zweite Innenfläche 32, welche senkrecht zu ersten Innenfläche 30 orientiert ist.

Die erste Innenfläche 30 ist der Rahmenöffnung 34 (vergleiche Figur 2) zugewandt. Die beiden Innenflächen 30 und 32 bilden eine Abstufung 36 (vergleiche Figur 1) des Rahmenteils 14. Es ist möglich, dass das Rahmenteil 14 eine weitere Abstufung 38 aufweist, welche zwischen der ersten Abstufung 36 und der zweiten Rahmenaußenfläche 28 angeordnet ist.

Das Bodenteil 16 weist eine vorzugsweise horizontale Bodenfläche 40 auf, vergleiche Figuren 2 und 3. Die Bodenfläche 40 ist Bestandteil einer Schwellenanordnung 42 mit einer durchgängigen, hindernisfreien Schwellenfläche 44.

Das Rahmenteil 14 besteht insbesondere aus Massivholzmaterial. Bei einem vorbekannten Rahmenteil 14 erstrecken sich sowohl die erste Innenfläche 30 als auch die zweite Innenfläche 32 nach unten hin durchgängig bis zu der Bodenfläche 40 des Bodenteils 16. Bei dem erfindungsgemäßen Rahmenteil 14 entsteht, beispielsweise durch fräsende Bearbeitung des Rahmenteil 14, im Bereich eines in Einbaulage unteren Abschnitts der zweiten Innenfläche 32 ein Freiraum 46, vergleiche Figur 2.

Der Freiraum 46 ist nach unten hin durch die Bodenfläche 40 begrenzt. Nach oben hin ist der Freiraum 46 durch eine Begrenzungsfläche 48 begrenzt, welche sich zwischen einer unteren Begrenzung 50 der zweiten Innenfläche 32 und einer Zusatzfläche 52 erstreckt. Die Zusatzfläche 52 erstreckt sich vorzugsweise parallel zu der zweiten Innenfläche 32, jedoch bezogen auf die zweite Innenfläche 32 zurückversetzt in Richtung der zweiten Rahmenaußenfläche 28.

Die Begrenzungsfläche 48 weist einen Abstand 54 zu der Bodenfläche 40 auf, vergleiche Figur 3. Die zweite Innenfläche 32 weist einen Abstand 56 zu der ersten Rahmenaußenfläche 26 auf. Ferner weist die Zusatzfläche 52 einen Abstand 58 zu der ersten Rahmenaußenfläche 26 auf. Die Tiefe des Freiraums 46 entspricht also der Differenz zwischen den vorstehend genannten Abständen 58 und 56.

Das Falzdichtteil 20 ist näherungsweise quaderförmig und weist eine Höhe 60, eine Breite 62 und eine Tiefe 64 auf. Die Höhe 60 entspricht zumindest näherungsweise oder mit einem geringfügigen Übermaß dem Abstand 54 zwischen der Begrenzungsfläche 48 und der Bodenfläche 40.

Die Breite entspricht zumindest näherungsweise oder mit einem geringfügigen Übermaß einem Abstand 66 zwischen der ersten Innenfläche 30 und einer Flügelfalzfläche 68 einer Tür 70 oder eines Fensters der Anordnung 10, vergleiche Figur 6.

Die Tiefe 64 des Falzdichtteils 20 ist größer als der Abstand 56 zwischen Rahmenaußenfläche 26 und zweiter Innenfläche 32, vorzugsweise gleich dem Abstand 58 zwischen der Rahmenaußenfläche 26 und der Zusatzfläche 52.

Dadurch, dass die Tiefe 64 größer ist als der Abstand 56, kann das Falzdichtteil bei Anordnung in dem Eckbereich 18 zumindest mit einem Teilabschnitt 72, vergleiche Figur 4, in dem Freiraum 46, vergleiche Figuren 2 und 3, angeordnet werden, vergleiche Figur 5.

Das Falzdichtteil 20 liegt mit einer rückwärtigen Anlagefläche 74 (vergleiche Figur 6) an der ersten Innenfläche 30 an. Vorzugsweise ist das Falzdichtteil 20 mit dem Rahmenteil 14 verschraubt. Zu diesem Zweck weist das Falzdichtteil 20 Schraubendurchtrittsöffnungen 76 auf, vergleiche Figuren 4 und 5.

Das Falzdichtteil 20 weist eine Oberseite 78 auf, welche bei Anordnung des Teilabschnitts 72 des Falzdichtteils 20 in dem Freiraum 46 dichtend an der Begrenzung 50 der zweiten Innenfläche 32 anliegt. Eine parallel zu der rückwärtigen Anlagefläche 74 orientierte Vorderseite 80 des Falzdichtteils 20 dient zur Abdichtung gegenüber der Flügelfalzfläche 68, vergleiche Figuren 4 und 6.

Der Flügel 70 weist eine Mitteldichtung 82 auf, die in dem geschlossenen Zustand des Flügels 70 relativ zu dem Rahmen 12 dichtend an der zweiten Innenfläche 32 anliegt, vergleiche Figur 6. Die zweite Innenfläche 32 des Rahmenteils 14 verläuft flächenbündig zu einer Innenfläche 88 des Querholms 22, vgl. Fig. 7, an der ein oberer Teilstrang der Mitteldichtung 82 anliegt.

Das Falzdichtteil 20 weist ferner sich im Wesentlichen senkrecht zu der ersten Innenfläche 30 erstreckende, zusätzliche Dichtelemente 84 auf. Eine zu der Zusatzfläche 52 maximal beabstandete Dichtlamelle 86 ist relativ zu der zweiten Innenfläche 32 in Richtung auf die erste Rahmenaußenfläche 26 versetzt.

Der Flügel 70 (also die Tür oder das Fenster) der Anordnung 10 weist eine absenkbare Dichtung 90 auf, mittels welcher im geschlossenen Zustand des Flügels 70 eine "Falzluft" 92 zwischen einer Unterseite des Flügels 70 und der Bodenfläche 40 bzw. 44 dichtend überbrückt wird.

Die Dichtlamelle 86 ist in x-Richtung gesehen auf derselben Höhe angeordnet wie eine zu der zweiten Innenfläche 32 parallele Dichtfläche 94 der Dichtung 90, vergleiche Figur 7.

Die Dichtlamelle 86 weist in z-Richtung gesehen eine Erstreckung auf, welche so bemessen ist, dass ein seitlicher Abstand zu einer in z-Richtung endseitigen Begrenzung des Dichtelements 90 abgedichtet wird.

Die Dichtlamelle 86 weist in y-Richtung gesehen eine Erstreckung auf, welche so bemessen ist, dass ein Abstand zwischen der Bodenfläche 40 und der Unterseite 92 des Flügels 70 abgedichtet wird.

## Patentansprüche

1. Tür- oder Fensterrahmenanordnung (10), mit einem Rahmen (12), der zwischen einem Bodenteil (16) und einem seitlichen Rahmenteil (14) einen Eckbereich (18) aufweist, in welchem ein Falzdichtteil (20) angeordnet ist, wobei das Rahmenteil (14) sich zumindest abschnittsweise parallel zu einer Längserstreckung (24) des Rahmenteils (14) erstreckende Flächen aufweist, nämlich eine erste Innenfläche (30), welche einer Rahmenöffnung (34) des Rahmens (12) zugewandt ist, und eine zweite Innenfläche (32), welche zu der ersten Innenfläche (30) winklig orientiert ist, **dadurch gekennzeichnet, dass** die zweite Innenfläche (32) an eine Begrenzungsfläche (48) angrenzt, die zu einer Bodenfläche (40) des Bodenteils (16) beabstandet ist, wobei die Begrenzungsfläche (48) und die Bodenfläche (40) einen Freiraum (46) begrenzen, wobei in dem Freiraum (46) oder zumindest in einem Teilbereich des Freiraums (46) ein Teilabschnitt (72) des Falzdichtteils (20) angeordnet ist.

2. Anordnung (10) nach Anspruch 1, **dadurch gekennzeichnet, dass** die Begrenzungsfläche (48) parallel zu der Bodenfläche (40) und/oder senkrecht zu der zweiten Innenfläche (32) orientiert ist.

3. Anordnung (10) nach einem der voranstehenden Ansprüche, **dadurch gekennzeichnet, dass** das Rahmenteil (14) aus einem massiven Material, insbesondere aus Holzmaterial, gebildet ist.

4. Anordnung (10) nach einem der voranstehenden Ansprüche, **dadurch gekennzeichnet, dass** der Freiraum (46) in Form einer Ausfräsung bereitgestellt ist.

5. Anordnung (10) nach einem der voranstehenden Ansprüche, **dadurch gekennzeichnet, dass** die erste Innenfläche (30) eine Rahmenfalzfläche ist, welche einer Flügelfalzfläche (68) einer Tür (70) oder eines Fensters der Anordnung (10) zugewandt ist.

6. Anordnung (10) nach einem der voranstehenden Ansprüche, **dadurch gekennzeichnet, dass** die zweite Innenfläche (32) eine Anschlagfläche für eine Mitteldichtung (82) einer Tür (70) oder eines Fensters der Anordnung (10) ist.

7. Anordnung (10) nach einem der voranstehenden Ansprüche, **dadurch gekennzeichnet, dass** das Bodenteil (16) Bestandteil einer bodenbündigen Schwellenanordnung (42) ist.

8. Anordnung (10) nach einem der voranstehenden Ansprüche, **dadurch gekennzeichnet, dass** das Falzdichtteil (20) sich ausschließlich in dem Eckbereich (18) erstreckt und aus einem elastischen Material hergestellt ist und/oder relativ zueinander elastisch verformbare Falzdichtteilabschnitte aufweist.

9. Anordnung (10) nach einem der voranstehenden Ansprüche, **dadurch gekennzeichnet, dass** das Falzdichtteil (20) an der ersten Innenfläche (30) befestigt ist.

10. Anordnung (10) nach einem der voranstehenden Ansprüche, **dadurch gekennzeichnet, dass** das Falzdichtteil (20) eine Höhe (60) aufweist, welche dem Abstand (54) zwischen Begrenzungsfläche (48) und Bodenfläche (40) entspricht.

11. Anordnung (10) nach einem der voranstehenden Ansprüche, **dadurch gekennzeichnet, dass** das Falzdichtteil (20) eine Breite (62) aufweist, welche dem Abstand (66) zwischen der ersten Innenfläche (30) und einer Flügelfalzfläche (68) einer Tür (70) oder eines Fensters der Tür- oder Fensterrahmenanordnung (10) entspricht.

12. Anordnung (10) nach einem der voranstehenden Ansprüche, **dadurch gekennzeichnet, dass** das Falzdichtteil (20) eine Tiefe (64) aufweist, welche größer ist als ein Abstand (56) zwischen der zweiten Innenfläche (32) und einer sich parallel zu der Längserstreckung (24) des Rahmenteils (14) und zu der ersten Innenfläche (30) benachbarten Rahmenaußenfläche (26) .

13. Anordnung (10) nach einem der voranstehenden Ansprüche, **dadurch gekennzeichnet, dass** der Freiraum (46) mittels einer sich zwischen der Begrenzungsfläche (48) und der Bodenfläche (40) erstreckenden Zusatzfläche (52) begrenzt ist.

14. Anordnung (10) nach Anspruch 13, **dadurch gekennzeichnet, dass** das Falzdichtteil (20) eine Tiefe (64) aufweist, welche dem Abstand (58) zwischen der Zusatzfläche (52) und einer oder der sich parallel zu der Längserstreckung (24) des Rahmenteils (14) und zu der ersten Innenfläche (30) benachbarten Rahmenaußenfläche (26) entspricht.

15. Verfahren zur Herstellung einer Tür- oder Fensterrahmenanordnung (10) nach einem der voranstehenden Ansprüche, **dadurch gekennzeichnet, dass** ein Rahmenteil (14) bereitgestellt wird, von welchem Material entfernt wird, sodass die Begrenzungsfläche (48) und eine sich zwischen der Begrenzungsfläche (48) und der Bodenfläche (40) erstreckende Zusatzfläche (52) entstehen, und dass ein Teilabschnitt (72) des Falzdichtteils (20) zwischen der Begrenzungsfläche (48) und der Bodenfläche (40) angeordnet wird.

16. Verfahren zur Herstellung einer Mehrzahl von Tür- oder Fensterrahmenanordnungen (10), nach Anspruch 15,
- wobei eine erste Tür- oder Fensterrahmenanordnung (10) nach einem der Ansprüche 1 bis 14 bereitgestellt wird, bei welchem ein Abstand (56) zwischen der zweiten Innenfläche (32) und einer sich parallel zu der Längserstreckung (24) des Rahmenteils (14) und zu der ersten Innenfläche (30) benachbarten Rahmenaußenfläche (26) ein erstes Abstandsmaß beträgt,
- wobei eine zweite Tür- oder Fensterrahmenanordnung (10) nach einem der Ansprüche 1 bis 14 bereitgestellt wird, bei welchem ein Abstand (56) zwischen der zweiten Innenfläche (32) und einer sich parallel zu der Längserstreckung (24) des Rahmenteils (14) und zu der ersten Innenfläche (30) benachbarten Rahmenaußenfläche (26) ein zweites Abstandsmaß beträgt, das von dem ersten Abstandsmaß verschieden ist,
- wobei in den jeweiligen Eckbereichen (18) der ersten Tür- oder Fensterrahmenanordnung (10) und der zweiten Tür- oder Fensterrahmenanordnung (10) zueinander identische Falzdichtteile (20) angeordnet werden.

## Claims

1. Door or window frame assembly (10) comprising a frame (12) which has a corner region (18) between a base part (16) and a lateral frame part (14), in which corner region a rabbet sealing part (20) is arranged, the frame part (14) having surfaces extending, at least in portions, in parallel with a longitudinal extension (24) of the frame part (14), specifically a first inner surface (30) which faces a frame opening (34) of the frame (12), and a second inner surface (32) which is oriented at an angle to the first inner surface (30), **characterized in that** the second inner surface (32) adjoins a boundary surface (48) which is spaced apart from a base surface (40) of the base part (16), the boundary surface (48) and the base surface (40) delimiting a free space (46), a portion (72) of the rabbet sealing part (20) being arranged in the free space (46) or at least in a portion of the free space (46).

2. Assembly (10) according to claim 1, **characterized in that** the boundary surface (48) is oriented in parallel with the base surface (40) and/or perpendicularly to the second inner surface (32).

3. Assembly (10) according to any of the preceding claims, **characterized in that** the frame part (14) is formed from a solid material, in particular from wood material.

4. Assembly (10) according to any of the preceding claims, **characterized in that** the free space (46) is provided in the form of a milled recess.

5. Assembly (10) according to any of the preceding claims, **characterized in that** the first inner surface (30) is a frame rabbet surface which faces a leaf rabbet surface (68) of a door (70) or a window of the assembly (10).

6. Assembly (10) according to any of the preceding claims, **characterized in that** the second inner surface (32) is a stop surface for a central seal (82) of a door (70) or a window of the assembly (10).

7. Assembly (10) according to any of the preceding claims, **characterized in that** the base part (16) is part of a sill assembly (42) which is flush with the floor.

8. Assembly (10) according to any of the preceding claims, **characterized in that** the rabbet sealing part (20) extends exclusively in the corner region (18) and is made of an elastic material and/or has rabbet sealing part portions which are elastically deformable relative to one another.

9. Assembly (10) according to any of the preceding claims, **characterized in that** the rabbet sealing part (20) is attached to the first inner surface (30).

10. Assembly (10) according to any of the preceding claims, **characterized in that** the rabbet sealing part (20) has a height (60) which corresponds to the distance (54) between the boundary surface (48) and the base surface (40) .

11. Assembly (10) according to any of the preceding claims, **characterized in that** the rabbet sealing part (20) has a width (62) which corresponds to the distance (66) between the first inner surface (30) and a leaf rabbet surface (68) of a door (70) or a window of the door or window frame assembly (10).

12. Assembly (10) according to any of the preceding claims, **characterized in that** the rabbet sealing part (20) has a depth (64) which is greater than a distance (56) between the second inner surface (32) and an outer frame surface (26) which is parallel to the longitudinal extension (24) of the frame part (14) and adjacent to the first inner surface (30).

13. Assembly (10) according to any of the preceding claims, **characterized in that** the free space (46) is delimited by means of an additional surface (52) extending between the boundary surface (48) and the base surface (40).

14. Assembly (10) according to claim 13, **characterized in that** the rabbet sealing part (20) has a depth (64) which corresponds to the distance (58) between the additional surface (52) and a or the outer frame surface (26) which is parallel to the longitudinal extension (24) of the frame part (14) and adjacent to the first inner surface (30) .

15. Method for producing a door or window frame assembly (10) according to any of the preceding claims, **characterized in that** a frame part (14) is provided, from which material is removed, such that the boundary surface (48) and an additional surface (52) extending between the boundary surface (48) and the base surface (40) are produced, and **in that** a portion (72) of the rabbet sealing part (20) is arranged between the boundary surface (48) and the base surface (40).

16. Method for manufacturing a plurality of door or window frame assemblies (10) according to claim 15,
- wherein a first door or window frame assembly (10) according to any of claims 1 to 14 is provided, in which a distance (56) between the second inner surface (32) and an outer frame surface (26), which is parallel to the longitudinal extension (24) of the frame part (14) and adjacent to the first inner surface (30), is a first distance dimension,
- wherein a second door or window frame assembly (10) according to any of claims 1 to 14 is provided, in which a distance (56) between the second inner surface (32) and an outer frame surface (26), which is parallel to the longitudinal extension (24) of the frame part (14) and adjacent to the first inner surface (30), is a second distance dimension which is different from the first distance dimension,
- wherein identical rabbet sealing parts (20) are arranged in the respective corner regions (18) of the first door or window frame assembly (10) and the second door or window frame assembly (10).

## Revendications

1. Agencement de cadre de porte ou de fenêtre (10), avec un cadre (12) qui présente une zone d'angle (18) entre une partie de base (16) et une partie de cadre latérale (14), dans laquelle une partie de joint de feuillure (20) est agencée, dans lequel la partie de cadre (14) présente des surfaces s'étendant au moins par sections parallèlement à une extension longitudinale (24) de la partie de cadre (14), à savoir une première surface intérieure (30), qui est tournée vers une ouverture de cadre (34) du cadre (12), et une seconde surface intérieure (32), qui est orientée selon un angle par rapport à la première surface intérieure (30), **caractérisé en ce que** la seconde surface intérieure (32) jouxte une surface de délimitation (48) qui est espacée d'une surface de base (40) de la partie de base (16), dans lequel la surface de délimitation (48) et la surface de base (40) délimitent un espace libre (46), dans lequel un tronçon (72) de la partie de joint de feuillure (20) est agencé dans l'espace libre (46) ou au moins dans une portion de l'espace libre (46).

2. Agencement (10) selon la revendication 1, **caractérisé en ce que** la surface de délimitation (48) est orientée parallèlement à la surface de base (40) et/ou perpendiculairement à la seconde surface intérieure (32).

3. Agencement (10) selon l'une quelconque des revendications précédentes, **caractérisé en ce que** la partie de cadre (14) est réalisée à partir d'un matériau massif, en particulier d'un matériau en bois.

4. Agencement (10) selon l'une quelconque des revendications précédentes, **caractérisé en ce que** l'espace libre (46) est prévu sous la forme d'une fraisure.

5. Agencement (10) selon l'une quelconque des revendications précédentes, **caractérisé en ce que** la première surface intérieure (30) est une surface de feuillure de cadre qui fait face à une surface de feuillure de battant (68) d'une porte (70) ou d'une fenêtre de l'agencement (10).

6. Agencement (10) selon l'une quelconque des revendications précédentes, **caractérisé en ce que** la seconde surface intérieure (32) est une surface de butée pour un joint central (82) d'une porte (70) ou d'une fenêtre de l'agencement (10).

7. Agencement (10) selon l'une quelconque des revendications précédentes, **caractérisé en ce que** la partie de base (16) est un élément d'un agencement de de seuil (42) qui affleure le sol.

8. Agencement (10) selon l'une quelconque des revendications précédentes, **caractérisé en ce que** la partie de joint de feuillure (20) s'étend exclusivement dans la zone d'angle (18) et est réalisée en un matériau élastique et/ou présente des sections de partie de joint de feuillure (20) déformables élastiquement mutuellement.

9. Agencement (10) selon l'une quelconque des revendications précédentes, **caractérisé en ce que** la partie de joint de feuillure (20) est fixée à la première surface intérieure (30) .

10. Agencement (10) selon l'une quelconque des revendications précédentes, **caractérisé en ce que** la partie de joint de feuillure (20) présente une hauteur (60) qui correspond à la distance (54) entre la surface de délimitation (48) et la surface de base (40).

11. Agencement (10) selon l'une quelconque des revendications précédentes, **caractérisé en ce que** la partie de joint de feuillure (20) présente une largeur (62) qui correspond à la distance (66) entre la première surface intérieure (30) et une surface de feuillure de battant (68) d'une porte (70) ou d'une fenêtre de l'agencement de cadre de porte ou de fenêtre (10).

12. Agencement (10) selon l'une quelconque des revendications précédentes, **caractérisé en ce que** la partie de joint de feuillure (20) présente une profondeur (64) qui est supérieure à une distance (56) entre la seconde surface intérieure (32) et une surface extérieure de cadre (26) adjacente parallèlement à l'extension longitudinale (24) de la partie de cadre (14) et à la première surface intérieure (30).

13. Agencement (10) selon l'une quelconque des revendications précédentes, **caractérisé en ce que** l'espace libre (46) est délimité par une surface supplémentaire (52) s'étendant entre la surface de délimitation (48) et la surface de base (40).

14. Agencement (10) selon la revendication 13, **caractérisé en ce que** la partie de joint de feuillure (20) présente une profondeur (64) qui correspond à la distance (58) entre la surface supplémentaire (52) et une surface extérieure de cadre (26) adjacente parallèlement à l'extension longitudinale (24) de la partie de cadre (14) et à la première surface intérieure (30).

15. Procédé de fabrication d'un agencement de cadre de porte ou de fenêtre (10) selon l'une quelconque des revendications précédentes, **caractérisé en ce qu'**une partie de cadre (14) est prévue, dont du matériau est retiré, de sorte que la surface de délimitation (48) et une surface supplémentaire (52) s'étendant entre la surface de délimitation (48) et la surface de base (40) sont produites, et **en ce qu'**une section (72) de la partie de joint de feuillure (20) est agencée entre la surface de délimitation (48) et la surface de base (40).

16. Procédé de fabrication d'une pluralité d'agencements de cadre de porte ou de fenêtre (10), en particulier selon la revendication 15,
- dans lequel un premier agencement de cadre de porte ou de fenêtre (10) selon l'une quelconque des revendications 1 à 14 est prévu, dans lequel une distance (56) entre la seconde surface intérieure (32) et une surface extérieure de cadre (26) adjacente parallèlement à l'extension longitudinale (24) de la partie de cadre (14) et à la première surface intérieure (30) représente une première mesure de distance,
- dans lequel un second agencement de cadre de porte ou de fenêtre (10) selon l'une quelconque des revendications 1 à 14 est prévu, dans lequel une distance (56) entre la seconde surface intérieure (32) et une surface extérieure de cadre (26) adjacente parallèlement à l'extension longitudinale (24) de l'élément de cadre (14) et à la première surface intérieure (30) représente une seconde mesure de distance, qui est différente de la première mesure de distance,
- dans lequel des parties de joint de feuillure (20) mutuellement identiques sont agencées dans les zones d'angle respectives (18) du premier agencement de cadre de porte ou de fenêtre (10) et du second agencement de cadre de porte ou de fenêtre (10).
